# EUROPÄISCHE PATENTSCHRIFT

(11) **EP 0 752 060 B1**
(45) Veröffentlichungstag und Bekanntmachung des Hinweises auf die Patenterteilung: **27.01.1999**
(21) Anmeldenummer: 95913859.5
(22) Anmeldetag: 23.03.1995
(51) Int. Cl.: F02M 47/02

(54) **EINSPRITZVENTIL**
INJECTION VALVE
SOUPAPE D'INJECTION

(30) Priorität: 24.03.1994 DE 4410283
(43) Veröffentlichungstag der Anmeldung: 08.01.1997
(73) Patentinhaber: SIEMENS AKTIENGESELLSCHAFT, 80333 München (DE)
(72) Erfinder: KLÜGL, Wendelin, D-92358 Seubersdorf (DE)
(86) Internationale Anmeldenummer: DE9500399
(87) Internationale Veröffentlichungsnummer: WO9525886

(56) Entgegenhaltungen:
- EP-A- 0 426 205
- WO-A-93/23667
- GB-A- 2 185 530

## Beschreibung

Die Erfindung betrifft ein Einspritzventil nach dem Oberbegriff von Patentanspruch 1.

Ein solches Ventil ist beispielsweise durch die EP-A 0 531 533 bekannt. Diese Veröffentlichung behandelt eine Dieseleinspritzeinrichtung mit einem Hochdrucksystem (Common Rail-System), bei dem der Kraftstoff einem Hochdruckspeicher über eine Hochdruckpumpe zugeführt wird. Dieser unter hohem Druck stehende Kraftstoff wird dann entsprechend einer Steuerung den einzelnen Zylindern eines Dieselmotors über Einspritzventile zugeführt. Dabei werden die Einspritzventile jeweils über ein Magnetventil angesteuert, um u.a. auch individuelle Einspritzzeiten zu ermöglichen.

Um insbesondere Einspritzventile zu erhalten, mit denen auch eine Voreinspritzung möglich ist, um damit Verbrauch, Abgaswerte, Geräusch usw. zu verbessern, sollen die Einspritzventile bei hohen Einspritzdrücken schnell schaltbar sein. Dieses Erfordernis benötigt jedoch Solenoide, die einen relativ großen Platzbedarf erfordern, da sie eine große Stromaufnahme zur Abgabe der benötigten Leistung erfordern. Die üblichen Einspritzventile sind für eine Voreinspritzung nur bedingt tauglich, da sie im allgemeinen relativ langsam schalten.

Um die gewünschten Einspritzkennlinien, insbesondere für die Zeitdauer der Voreinspritzung und Haupteinspritzung zu bekommen, weist die DE-OS 41 18 236 einen Weg, bei dem zwei Solenoide verwendet werden, deren Kraftstoffzuführungsbohrungen an ein Hochdrucksystem angeschlossen sind. Die beiden Solenoide sorgen dabei je nach Strombeaufschlagung über ein Bohrungs- und Ventilsystem für eine Voreinspritzung und eine Haupteinspritzung, wobei der Einspritzvorgang zwischen Vor- und Haupteinspritzung ohne Unterbrechung des Einspritzvorgangs vor sich gehen kann.

Durch diese Vorrichtung sind in großem Umfang beliebige Einspritzkennlinien erhältlich. Die Vorrichtung ist jedoch wegen der Notwendigkeit von zwei Solenoiden und der entsprechend notwendigen Steuereinrichtung aufwendig.

Aus GB 2185530 A ist ein Einspritzventil bekannt, das eine Einspritznadel aufweist, die über einen Druckraum gesteuert wird. Durch den Kraftstoffdruck im Druckraum wird die Einspritznadel gegen einen Dichtsitz gepreßt. Es ist ein Steuerventil vorgesehen, das den Druckraum von einem Kraftstoffrücklauf trennt. Wird das Steuerventil geöffnet, so sinkt der Druck in der Druckkammer und die Einspritznadel wird von einem Gegendruck vom Dichtsitz abgehoben. Der Gegendruck wird durch den einzuspritzenden Kraftstoffrücklauf erzeugt, der die Einspritznadel umgibt. Die Entlastung des Druckraumes erfolgt über eine beweglich gelagerte Drosselscheibe.

Die Aufgabe der Erfindung beruht darin, ein schnellschaltendes Einspritzventil vorzusehen, das einfach aufgebaut ist.

Die Aufgabe wird gemäß der Erfindung durch den Patentanspruch 1 gelöst. Vorteilhafte Weiterbildungen sind in den Unteransprüchen gekennzeichnet.

Durch geeignete Dimensionierung und Anordnung dieser Kanäle können Strömungswiderstände bzw. Drosseln gebildet werden, die das Öffnen und/oder das Schließen der Einspritznadel beeinflussen. Wenn beispielsweise der unmittelbar vor dem Rücklaufanschluß befindliche Kanal als Drosselbohrung ausgebildet wird, kann das Anheben der Düsennadel verlangsamt werden, was für eine weichere Einspritzung bei Einspritzbeginn erwünscht sein kann. Durch Anordnung eines Strömungswiderstandes im Bereich zwischen dem Rückraum und der Ventilkammer kann außerdem das Schließen der Einspritznadel verzögert werden, was jedoch nur in weniger häufigen Fällen wünschenswert ist.

Die Erfindung wird nun anhand von zwei Ausführungsbeispielen näher erläutert.

Es zeigen:
Figur 1 ein Einspritzventil mit einem Magnetventil im Schnitt; und
Figur 2 ein weiteres Einspritzventil mit einem Magnetventil im Schnitt, wobei der Rücklauf des Kraftstoffs modifiziert wurde.

Die in Figur 1 gezeigte Kraftstoffeinspritzvorrichtung besteht aus einem langgestreckten Gehäuse 1, auf dessen unterem Ende eine Überwurfmutter 2 aufgeschraubt ist. Mit dieser Überwurfmutter 2 wird vom unteren Ende des Gehäuses 1 aus eine Zwischenplatte 3 und ein Einspritzdüsengehäuse 29, in dem eine Einspritzdüsennadel 6 geführt ist, gehalten. Sowohl die Zwischenscheibe 3 als auch das Einspritzdüsengehäuse 29 weisen eine Mittelbohrung 5 auf, in der die Düsennadel 6 axial verschiebbar angeordnet ist. An ihrem einen Ende liegt im gezeichneten Zustand die Düsennadel 6 an einem ringförmigen Düsensitz 7 an, so daß die Düsennadel 6 die Düsenlöcher 8,9 verschließt. Am anderen Ende ist die Düsennadel 6 mit einem Druckbolzen 10 versehen, der in einem im Gehäuse 1 als Federkammer 11 ausgebildeten Rückraum angeordnet ist und von einer in der Federkammer 11 angeordneten Düsenfeder 12 beaufschlagt wird, so daß die Düsennadel 6 auf dem Düsensitz 7 anliegt und diesen verschließt. Das andere Ende der Düsenfeder 12 liegt an dem dem Druckbolzen 10 gegenüberliegendem Ende der Federkammer 11 an.

Das Gehäuse 1 weist im oberen Bereich eine zylinderförmige Ventilkammer 13 auf, in der ein in axialer Richtung verschiebbarer als Ventilschieber 14 ausgebildetes Steuerventil angeordnet ist. Der Ventilschieber 14 weist zumindest eine in axialer Richtung verlaufende Bohrung 15 auf. Zwischen der Ventilkammer 13 und der Federkammer 11 ist ein die Ventilkammer 13 verschließendes Verschlußteil 16 angeordnet, das eine in axialer Richtung sich erstreckende Durchlaßbohrung 17 aufweist, die die Ventilkammer 13 mit der Federkammer 11 verbindet. Der Ventilschieber 14 ist über einen Stößel 18 mit einem in einer Kammer 20 des Gehäuses 1 angeordneten Magnetanker 19 verbunden, der von einer Druckfeder 21 beaufschlagt wird, die in einer Ausnehmung 23 des Spulengehäuses 22 gelagert ist. Im Spulengehäuse 22 ist weiterhin eine Spule 24 angeordnet, die mit Spulenanschlüssen 25,26 nach außen hin verbunden ist.

Im Gehäuse 1 ist links oben in der Figur 1 ein Anschluß CR vorgesehen, der mit einem Hochdruckspeicher (nicht gezeigt) für den zu liefernden Kraftstoff verbunden ist. An den Anschluß CR ist eine im Innern des Gehäuses 1 vorgesehene erste Zuführungsbohrung 27 geführt, die an ihrem anderen Ende in einen im Einspritzdüsengehäuse 29 gebildeten Druckraum 28 mündet. Dieser Druckraum 28 steht mit einem axial sich erstreckenden Zwischenraum 30 mit dem Düsensitz 7 in Verbindung. Der Zwischenraum 30 wird dadurch gebildet, daß der untere Teil der Düsennadel 6 abgesetzt ist, d.h., daß der untere Teil der Düsennadel 6 einen kleineren Durchmesser als der obere Teil der Düsennadel 6 aufweist, der im Einspritzdüsengehäuse 29 geführt ist. Der Bereich des Übergangs vom kleinen zum großen Durchmesser endet im oberen Teil des Druckraums 28. Durch ihn wird ein ringförmiger Ansatz 35 der abgesetzten Düsennadel 6 gebildet.

Der Anschluß CR steht weiter mit einer zweiten Zuführungsbohrung 31 in Verbindung, die in die Ventilkammer 13 mündet.

Im Gehäuse 1 ist rechts oben ein Rücklaufanschluß RL erkennbar, der sowohl mit der Ventilkammer 13 über eine Rücklaufbohrung 32 als auch mit der Kammer 20 für den Magnetanker 19 über eine Entlastungsbohrung 33 in Verbindung steht.

Der Ventilschieber 14 weist eine solche Länge auf, daß er entweder die zweite Zuführungsbohrung 31 oder die Rücklaufbohrung 32 verschließen kann.

Die Vorrichtung arbeitet wie folgt:

Die in Figur 1 gezeigte Vorrichtung zeigt den Ruhezustand, d.h., es findet keine Einspritzung statt, da die Düsennadel 6 am Düsensitz 7 anliegt und diesen somit verschließt. Über den Hochdruckanschluß CR befindet sich Kraftstoff unter einem hohen Druck in der ersten Zuführungsbohrung 27, in dem sich daran anschließenden Druckraum 28 sowie im Zwischenraum 30. Weiter wird in der gezeigten Stellung des Ventilschiebers 14 der obere Teil der Ventilkammer 13 über die zweite Zuführungsbohrung 31 mit unter einem hohen Druck stehenden Kraftstoff versorgt. Über die Bohrungen 15 im Ventilschieber 14 und die Durchlaßbohrung 17 im Verschlußteil 16 gelangt der Kraftstoff unter dem hohen Druck in die Federkammer 11. Die Rücklaufbohrung RL ist durch den Ventilschieber 14 verschlossen. Damit liegt ein Hochdruck einmal auf der oberen Seite der Düsennadel 6 an, wobei aufgrund der wirksamen Druckflächen (die wirksame Fläche der Düsenoberseite ist größer als die wirksame Fläche der Düsennadel 6 im Druckraum 28) die Düsennadel 6 auf den Düsensitz 7 gedrückt wird. Die in der Federkammer 11 vorgesehene Düsenfeder 12 dient dazu, daß die Schließkraft auf die Düsennadel 6 unterstützt wird, so daß in diesem Zustand die Düsennadel 6 auf ihrem Düsensitz 7 anliegt. Bei nicht angezogenem (nicht bestromten) Magneten wird die Düsennadel 6 immer auf ihren Düsensitz 7 gedrückt.

Die Kammer 20 ist zusammen mit der Rücklaufbohrung 32 und der Entlastungsbohrung 33 mit dem Rücklaufanschluß RL verbunden, so daß sie zusammen ein Niederdrucksystem bilden. Das durch den Magnetanker 19, die Spule 24 und das Gehäuse 22 gebildete Solenoid 34 ist in der gezeigten Stellung nicht bestromt.

Wird nun das Solenoid 34 bestromt, so wird der Magnetanker 19 durch die Spule 24 angezogen und in eine obere Stellung bewegt. Über den mit dem Magnetanker 19 verbundenen Stößel 18 wird ebenfallls der Ventilschieber 14 nach oben bewegt, so daß dieser die zweite Zuführungsbohrung 31 verschließt und die Rücklaufbohrung 32 öffnet, so daß der Druck in der Federkammer 11 über die Durchlaßbohrung 17 im Verschlußteil 16 absinkt. Damit wird der Druck im Druckraum 28 relativ größer als der Druck in der Federkammer 11, so daß der Hochdruck am ringförmigen Ansatz 35 der Düsennadel 6 anliegt und diese nach oben treibt, so daß sich die Düsennadel 6 von ihrem Sitz löst, wodurch Kraftstoff eingespritzt werden kann. Über den Querschnitt der Durchlaßbohrung 17 und der Rücklaufbohrung 32 wird die Kennlinie, insbesondere das Ansprechverhalten der Einspritzeinrichtung festgelegt, so daß der Einspritzverlauf sozusagen geformt werden kann. Der bestimmende Drosselquerschnitt ist vorzugsweise in der Bohrung 32 festzulegen, weil beim Ende der Einspritzung der Kraftstoff dann ungedrosselt schnell durch die Bohrung 17 wieder in die Federkammer 11 einströmen und ein erwünscht schnelles Schließen der Düsennadel 6 bewirken kann.

Der Einspritzvorgang ist beendet, wenn die Stromzufuhr zum Solenoid 34 unterbrochen wird, so daß die Rückiaufbohrung 32 durch den Ventilschieber 14 geschlossen wird und die eingangserwähnten Druckverhältnisse sich wieder einstellen. Damit ist das Sicherheitskriterium erfüllt, das darin besteht, daß nur bei Bestromen des Magneten eingespritzt werden darf.

Das Ansprechverhalten des Solenoids 34 wird u.a. auch durch den Ventilschieber 14 bestimmt. Im dargestellten Fall ist die wirksame Fläche des Ventilschiebers 14 auf der dem Solenoid 34 zugewandten Seite und auf der der Federkammer 11 zugewandten Seite in etwa gleich groß. Lediglich der Stößel 18 vermindert die wirksame Fläche auf der dem Solenoid 34 zugewandten Seite des Ventilschiebers 14. Damit ist der Ventilschieber 14 in etwa druckausgeglichen, so daß der Ansprechstrom des Solenoids 34 auf ein Minimum begrenzbar ist. Weiter wird der Schaltvorgang der Einspritzvorrichtung nicht durch ansonsten vorhandene unterschiedliche Druckverhältnisse negativ beeinflußt, so daß sehr schnell schaltende Einspritzventile erhalten werden können, die sich auch für eine Voreinspritzung eignen. Die verbleibende Differenzkraft am Ventilschieber 14,18 kann durch entsprechende Auslegung der Druckfeder 21 weitgehend ausgeglichen werden.

Die Figur 2 zeigt eine zweite erfindungsgemäße Ausführungsform einer Einspritzvorrichtung, bei der die Teile, die den in Figur 1 gezeigten Teilen entsprechen, mit den gleichen Bezugszeichen versehen sind und daher nicht weiter beschrieben werden.

Die Vorrichtung unterscheidet sich von der in Figur 1 gezeigten Vorrichtung dadurch, daß die Verschlußplatte 37 anders als in Figur 1 ausgebildet ist. Weiterhin ist eine weitere Entlastungsbohrung 38 vorgesehen. Im gezeigten Fall weist der Ventilschieber 36 auf der dem Stößel 18 abgewandten Seite des Ventilschiebers 36 einen Zapfen 39 auf, der in einer Ausnehmung 40 der Verschlußplatte 37 axial beweglich gelagert ist, so daß die Lagerung des Ventilschiebers verbessert wird. Die Ausnehmung 40 steht an ihrem unteren Ende mit dem Rücklaufanschluß RL über die weitere Entlastungsbohrung 38 in Verbindung, damit die leichte axiale Verschiebbarkeit des Zapfens 39 gewährleistet ist.

Im Prinzip arbeitet diese Vorrichtung wie die Vorrichtung nach Figur 1. Wie man jedoch erkennt, ist bei geeigneter Bemessung des Durchmessers des Zapfens 39, der in diesem Fall gleich dem Durchmesser des Stößels 18 ist, die wirksame Fläche auf beiden Seiten des Ventilschiebers 36 gleich groß, so daß der Ventilschieber 36 völlig druckausgeglichen ist, so daß sich die obengenannten Vorteile einstellen können.

## Patentansprüche

1. Einspritzventil für Brennkraftmaschinen, wobei in einem Einspritzventilgehäuse angeordnet sind:
- ein Antriebsmechanismus (34), der ein Steuerventil (14;45,46) steuert;
- ein unter Hochdruck stehender Kraftstoff-Zulaufanschluß (CR) und ein unter Niederdruck stehender Kraftstoff-Rücklaufanschluß (RL), die mit einer Ventilkammer (13) in Verbindung stehen;
- eine im Einspritzventilgehäuse (29) angeordnete in axialer Richtung des Einspritzventilgehäuses verschiebbare Düsennadel (6), die in Abhängigkeit der Schaltstellung des Steuerventils Düsenaustrittsöffnungen (8,9) des Einspritzventils öffnen und verschließen kann;
- ein Druckraum (28) im Bereich der Düsennadel (6), der mit dem Kraftstoff-Zulaufanschluß (CR) in Verbindung steht, und ein Rückraum (11) hinter der Düsennadel (6), der mit der Ventilkammer (13) in Verbindung steht;
- ein zumindest in einem zwischen dem Rückraum (11) und dem Rücklaufanschluß (RL) befindlichen Bereich angeordneter Verbindungskanal (17, 32), der als eine einen Strömungswiderstand bildende Drossel ausgebildet ist, **dadurch gekennzeichnet,** daß das Steuerventil als ein in der Ventilkammer (13) angeordnet und in axialer Richtung verschiebbarer Ventilschieber (14) ausgebildet ist, der entweder Kraftstoff-Zulaufanschluß (CR)oder den Kraftstoff-Rücklaufanschluß zur Ventilkammer (13) hin schließt, und daß der Ventilschieber (14) zumindest eine in axialer Richtung verlaufende Bohrung (15) aufweist.

2. Einspritzventil nach Anspruch 1, **dadurch gekennzeichnet,** daß der unmittelbar vor dem Rücklaufanschluß befindliche Bereich (32) des Verbindungskanals als Drossel ausgebildet ist.

3. Einspritzventil nach Anspruch 1, **dadurch gekennzeichnet,** daß zwischen der Ventilkammer (13) und dem hinter der Düsennadel angeordenten Rückraum (11) im Einspritzventilgehäuse ein Verschlußteil (16) angeordnet ist, in welchem eine Durchgangsbohrung (17) angeordnet ist, die eine Verbindung zwischen dem Rückraum (11) und der Ventilkammer (13) herstellt.

4. Einspritzventil nach Anspruch 3, **dadurch gekennzeichnet,** daß die Durchgangsbohrung (17) als Drossel ausgebildet ist.

5. Einspritzventil nach Anspruch 1, **dadurch gekennzeichnet,** daß das Verschlußteil (16) eine in axialer Richtung verlaufende Ausnehmung (40) aufweist, in die ein Zapfen (39) eines Ventilschiebers des Steuerventils eingreift.

6. Einspritzventil nach Anspruch 5, **dadurch gekennzeichnet,** daß die Ausnehmung (40) an der dem Rückraum zugewandten Seite verschlossen ist.

7. Einspritzventil nach Anspruch 6, **dadurch gekennzeichnet,** daß die Ausnehmung (40) zwischen dem Zapfen (39) und der verschlossenen Seite der Verschlußplatte (37) über einen Kanal (38) mit dem Rücklaufanschluß verbunden ist.

## Claims

1. Injection valve for internal combustion engines, there being arranged in an injection-valve housing:
- a driving mechanism (34) which controls a control valve (14;45,46);
- a high-pressure fuel inlet port (CR) and a low-pressure fuel return port (RL), which are connected to a valve chamber (13);
- a nozzle needle (6), which is arranged in the injection-valve housing (29), can be displaced in the axial direction of the injection-valve housing and can open and close nozzle outlet openings (8,9) of the injection valve as a function of the operating position of the control valve;
- a pressure space (28) in the region of the nozzle needle (6), which is connected to a fuel inlet port (CR) and
- a rear space (11) behind the nozzle needle (6), which is connected to the valve chamber (13);
- a connecting passage (17, 32), which is designed as a restrictor which forms a flow resistance and is arranged at least in a region situated between the rear space (11) and the return port (RL), characterized in that the control valve is designed as a valve slide (14) which is arranged in the valve chamber (13), can be displaced in the axial direction and closes off either the fuel inlet port (CR) or the fuel return port from the valve chamber (13), and in that the valve slide (14) has at least one axially extending hole (15).

2. Injection valve according to Claim 1, characterized in that that region (32) of the connecting passage which is situated immediately ahead of the return port is designed as a restrictor.

3. Injection valve according to Claim 1, characterized in that a closure part (16), in which there is arranged a through hole (17) that establishes a connection between the rear space (11) and the valve chamber (13), is arranged in the injection-valve housing between the valve chamber (13) and the rear space (11) arranged behind the nozzle needle.

4. Injection valve according to Claim 3, characterized in that the through hole (17) is designed as a restrictor.

5. Injection valve according to Claim 1, characterized in that the closure part (16) has an axially extending recess (40) into which there engages a stud (39) of a valve slide of the control valve.

6. Injection valve according to Claim 5, characterized in that the recess (40) is closed on the side facing the rear space.

7. Injection valve according to Claim 6, characterized in that the recess (40) between the stud (39) and the closed side of the closure plate (37) is connected to the return port by a passage (38).

## Revendications

1. Soupape d'injection pour moteur à combustion interne, comportant, dans un carter de soupape d'injection :
- un mécanisme d'entraînement (34), qui commande une soupape de commande (14;45,46);
- un raccord d'admission de carburant (CR) placé sous haute pression et un raccord de retour de carburant (RL) placé sous basse pression, qui sont en liaison avec une chambre de soupape (13);
- une aiguille d'injection (6), montée dans le carter (29) de soupape d'injection et mobile dans la direction axiale de celui-ci, aiguille qui peut ouvrir et fermer des ouvertures de sortie d'injection (8, 9) de la soupape d'injection en fonction de la position de commutation de la soupape de commande;
- une chambre de pression (28) dans la zone de l'aiguille d'injection (6), qui communique avec le raccord d'admission de carburant (CR), et une chambre de retour (11) derrière l'aiguille d'injection (6), qui communique avec la chambre de soupape (13);
- un canal de liaison (17, 32) placé au moins dans une zone se trouvant entre la chambre de retour (11) et le raccord de retour (RL), canal qui a la forme d'un étranglement opposant une résistance à l'écoulement, caractérisé en ce que la soupape de commande est constituée par un tiroir de soupape (14) placé dans la chambre de soupape (13) et mobile en direction axiale, qui ferme soit le raccord d'admission de carburant (CR), soit le raccord de retour de carburant vers la chambre de soupape (13), et en ce que le tiroir de soupape (14) comporte au moins un alésage (15) dirigé suivant la direction axiale.

2. Soupape d'injection selon la revendication 1, caractérisée en ce que la zone (32) se trouvant immédiatement en amont du raccord de retour du canal de liaison a la forme d'un étranglement.

3. Soupape d'injection selon la revendication 1, caractérisée en ce qu'entre la chambre de soupape (13) et la chambre de retour (11) prévue derrière l'aiguille d'injection, est montée dans le carter de la soupape d'injection, une pièce de fermeture (16) dans laquelle est ménagé un passage (17), qui réalise une liaison entre la chambre de retour (11) et la chambre de soupape (13).

4. Soupape d'injection selon la revendication 3, caractérisée en ce que le passage (17) a la forme d'un étranglement.

5. Soupape d'injection selon la revendication 1, caractérisée en ce que la pièce de fermeture (16) comporte un évidement (40) dirigé axialement, dans lequel est inséré un ergot (39) d'un tiroir de soupape de la soupape de commande.

6. Soupape d'injection selon la revendication 5, caractérisée en ce que l'évidement (40) est fermé du côté tourné vers la chambre de retour.

7. Soupape d'injection selon la revendication 6, caractérisée en ce que l'évidement (40) entre l'ergot (39) et le côté fermé de la plaque de fermeture (37) est relié au raccord de retour par un canal (38).
